# EUROPÄISCHE PATENTSCHRIFT

(11) **EP 1 437 306 B1**
(45) Veröffentlichungstag und Bekanntmachung des Hinweises auf die Patenterteilung: **21.03.2007**
(21) Anmeldenummer: 04004719.3
(22) Anmeldetag: 30.07.2001
(51) Int. Cl.: B65D 6/18, B65D 6/26, B65D 21/032

(54) **Verschlussmechanismus eines Transportbehälters**
Locking mechanism of a container
Mécanisme de verrouillage d'un récipient

(30) Priorität: 25.08.2000 DE 10041886
(43) Veröffentlichungstag der Anmeldung: 14.07.2004
(62) Teilanmeldung aus: 01118261.5
(73) Patentinhaber: IFCO Systems GmbH, 82049 Pullach (DE)
(72) Erfinder: Kellerer, Richard, 85622 Feldkirchen (DE); Barth, Christian, 82049 Pullach (DE); Oster, Heinz, 82319 Starnberg (DE)
(74) Vertreter: Leske, Thomas

(56) Entgegenhaltungen:
- FR-A- 2 686 118
- GB-A- 418 675
- US-A- 5 062 671
- US-A- 5 161 709

## Beschreibung

Die vorliegende Erfindung betrifft einen Transportbehälter vorzugsweise aus Kunststoff für insbesondere Gemüse und Obst nach dem Oberbegriff des Anspruchs 1.

Zusammenlegbare Transportbehälter aus vorzugsweise Kunststoff werden zu vielfältigen Transportzwecken eingesetzt, da sie einerseits sehr stabil und andererseits sehr leicht sind sowie aufgrund der Zusammenklapp-Funktion im Leertransport nur einen geringen Platzbedarf benötigen.

Außerdem ist es bei den derzeitigen klappbaren Transportbehältern nachteilig, daß die Seitenwände, die über Rastelemente in der aufrechten Position gegenseitig gesichert sind, bereits bei Druckeinwirkung auf die Seitenwände einklappen können. Dies ist zwar zum einen für eine schnelle und einfache Handhabung vorteilhaft, weist jedoch zum anderen den Nachteil auf, daß bei einer unsachgemäßen Handhabung, wie sie bei einer starken Beanspruchung in der Praxis häufig auftritt, die Seitenwände in der aufrechten Position nicht richtig arretiert sind, was anschließend bei der Beladung und Stapelung zu einem Einklappen der Seitenwände und somit zu einer Beschädigung der darin aufgenommenen Waren führen kann. Außerdem sind die derzeit verwendeten Rast- und Sicherungselemente oft schwer zu bedienen und schwierig an den Behältern anzuordnen. Zusätzlich besteht hier oft das Problem, dass die Rast- bzw. Sicherungselemente bei unsachgemäßen Gebrauch beschädigt werden können.

US-A 5,161,7 09 beschreibt einen mittels Scharniere zusammenklappbaren Container, dessen aufrechtstehende schwenkbare Seitenteile mittels Zapfen, die in Nuten einer Bodenplatte eingreifen, in der aufrechten Position durch eine überlappende Eckkonstruktion gehalten werden. Dabei weisen zwei der Seitenteile eine Verriegelungsvorrichtung auf, die die aufrechten Seitenteile zusammenhalten.

Mit der vorliegenden Erfindung soll eine gegenseitige Sicherung der klappbaren Seitenwände im aufgerichteten Zustand geschaffen werden, die einfach zu bedienen, also zu öffnen und zu schließen ist, und die unempfindlich gegen Druck- oder Schlagbeanspruchung ist. Insbesondere soll auch eine leichte Handhabbarkeit in der Weise gegeben sein, dass ein Benutzer die Sicherung der Seitenwände lösen oder schließen kann, ohne seinen Standpunkt oder die Lage des Transportbehälters verändern zu müssen.

Diese Aufgabe wird gelöst durch einen Transportbehälter mit den Merkmalen des Anspruchs 1. Vorteilhafte Ausgestaltungen sind Gegenstand der Unteransprüche.

Erfindungsgemäß weist der Transportbehälter eine vorzugsweise rechteckförmige Bodenplatte auf. An der Bodenplatte sind klappbar vorzugsweise vier Seitenwände angeordnet, die zwischen einer eingeklappten Position, bei der sie sich auf der Bodenplatte liegend befinden, und einer aufgerichteten Position, in der sie im wesentlichen senkrecht von der Bodenplatte nach oben vorstehen, verschwenkt werden können.

Der klappbare Transportbehälter weist eine Arretierung der klappbaren Seitenwände in der aufgerichteten Position auf, die durch einen Verschlußmechanismus an benachbarten Seitenwänden bereitgestellt wird. Der Verschlußmechanismus umfaßt dabei einen Verschluß mit einem Verschlußriegel, der an der einen Seitenwand vorgesehen ist, sowie eine Rastausnehmung an der benachbarten Seitenwand, in die der Verschlußriegel eingreifen kann. Der Verschluß wird hierbei durch ein entgegen der Federkraft eines elastischen Elements verschiebbares Verschiebeelement gebildet, welches den Verschlußriegel umfaßt oder betätigt und im wesentlichen in der Seitenwand aufgenommen ist. Durch die Aufnahme des Verschlusses in einer Seitenwand ist dieser in vorteilhafter Weise gegen Beschädigungen durch von außen einwirkende Kräfte geschützt. vorzugsweise wird durch eine Vorspannung des Verschiebeelements durch ein elastisches Element bzw. durch den Kraftaufwand, der zur Verschiebung des Verschiebeelements notwendig ist, sichergestellt, dass eine unbeabsichtigte Betätigung des Verschlußmechanismus durch eine reine Druck- bzw. Krafteinwirkung auf die Seitenwand ausgeschlossen werden kann

Vorteilhafterweise ist das Verschiebeelement in der Seitenwand so angeordnet, dass es sowohl von der Außenseite der Seitenwand her als auch von der Innenseite betätigt werden kann. Dies wird insbesondere dadurch erreicht, dass das Verschiebeelement und somit der Verschluß in einer Verschlußaussparung in der Seitenwand eingesetzt ist, so dass der Verschluß durch beidseitig am Verschiebeelement angeordnete Griffmulden oder eine durchgehende Grifföffnung von beiden Seiten der Seitenwand bedient werden kann. Die beidseitige Bedienbarkeit des Verschlusses hat den Vorteil, daß weder der Bediener seinen Standort wechseln muß, noch der Transportbehälter gedreht werden muß, um sämtliche Seitenwände einklappen zu können.

Außerdem weist die Möglichkeit, daß der Verschluß in eine Aussparung in einer Seitenwand eingesetzt werden kann, den fertigungstechnischen Vorteil auf, daß der Verschluß einstückig aus Kunststoff gefertigt werden kann und dann einfach in die Aussparung in der Seitenwand eingeclipst werden kann.

Der Verschluß wird hierbei vorzugsweise in Form von Rastelementen, die aus. Vorsprüngen, Stegen oder dergleichen gebildet sind, in der Verschlußaussparung der Seitenwand gehalten und/oder geführt. Da das Verschiebeelement des Verschlusses in der Seitenwand zur Betätigung des Verschlußriegels verschoben werden muß, muß die Verschlußaussparung entsprechend groß gewählt werden, so daß ein Verschieben des Verschiebeelements möglich ist. Um die Vorspannung des Verschlußriegels bzw. des damit verbundenen Verschiebeelements in einer Stellung durch das elastische Federelement zu bewirken, ist das Verschiebeelement in der Seitenwand so angeordnet, daß es über das elastische Element mit der Seitenwand verbunden ist.

Dies kann vorzugsweise durch eine Halteplatte erfolgen, die Teil des Verschlusses ist und die fest in der Seitenwand befestigt wird. Alternativ kann jedoch auch das elastische Element direkt an der Seitenwand angeordnet sein.

Durch die Verbindung des Verschiebeelements über das elastische Element mit der Seitenwand wird das Verschiebeelement in der Stellung gehalten, in der das elastische Federelement entspannt ist. Dies ist vorzugsweise die Verschlußstellung, in der also der Verschlußriegel in die Rastausnehmung der benachbarten Seitenwand eingreift. Durch diese Voreinstellung in der Verschlußstellung wird ein unbeabsichtigtes Zusammenklappen des Transportbehälters wirksam vermieden.

Bei einer bevorzugten Ausführungsform des Verschlusses ist ein im wesentlichen quaderförmiger Rahmenkörper als Verschiebeelement vorgesehen, der an seinem einen Ende beidseitig kreisförmige Griffmulden oder eine durchgehende Grifföffnung aufweist. Die Breite des Rahmenkörpers bzw. des Verschiebeelements ist dabei an die Dicke der Seitenwand angepaßt, so daß der Verschluß im wesentlichen bündig mit der Innen- und/oder Außenseite der Seitenwand abschließt. Vorzugsweise ist innerhalb des Rahmenkörpers das elastische Element angeordnet, das vorteilhafterweise im wesentlichen als S-förmige Feder ausgebildet ist und einerseits an der der Griffmulde gegenüberliegenden Seitenwand des Rahmenkörpers und andererseits seitlich an der Seitenwand oder der Halteplatte des Verschlusses befestigt ist, die sich vorzugsweise als Fortsetzung der Seitenwand in der Verschlußaüssparung befindet. Dies ist eine besonders platzsparende Ausführungsform, bei der auch das Federelement durch den umliegenden Rahmenkörper ausreichend geschützt ist. Durch die S-förmige Ausbildung der Feder wird ein besonders langer Federweg erzielt, der nur eine geringe Kraftaufwendung bedingt.

An der der Griffmulde oder der Grifföffnung gegenüberliegenden Seite des Rahmenkörpers ist bei einer bevorzugten Ausführungsform der Verschlußriegel direkt am Verschiebeelement angeordnet, so daß direkt mit der Verschiebung des Verschiebeelements auch der Verschlußriegel verschoben wird.

Zum Öffnen des Verschlusses, also zum Lösen der Arretierung der benachbarten Seitenwände, muß das Verschiebeelement durch den Benutzer über den Eingriff in die Griffmulde oder die Grifföffnung gegen die Federkraft des elastischen Elements verschoben werden, so daß sich der Verschlußriegel aus dem Eingriff mit der Rastausnehmung der benachbarten Seitenwand löst. Da vorzugsweise eine beidseitige Griffmulde oder eine durchgehende Grifföffnung am Verschiebeelement vorgesehen ist, erstreckt sich die Halteplatte, die vorzugsweise parallel zur Oberfläche der Seitenwand und dem Verschiebeweg des Schiebeelements angeordnet ist, nur über einen Teilbereich des Verschiebeelements, vorzugsweise ca. zwei Drittel, um so den Bereich der Griffmulde bzw. Grifföffnung nicht zu verdecken.

Weitere Vorteile, Kennzeichen und Merkmale der vorliegenden Erfindung werden bei der nachfolgenden detaillierten Beschreibung von Ausführungsbeispielen anhand der beigefügten Zeichnungen deutlich. Die Zeichnungen zeigen dabei sämtlich in rein schematischer Weise in
- Fig. 1: eine perspektivische Ansicht eines erfindungsgemäßen Transportbehälters;
- Fig. 2: eine teilweise perspektivische Ansicht einer Seitenwand, in die der Verschluß eingesetzt werden kann.
- Fig. 3: eine teilweise Seitenansicht des Transportbehälters mit einem erfindungsgemäßen Verschlußmechanismus;
- Fig. 4 a) und b): jeweils eine perspektivische Ansicht des Verschlusses in der Verschlußstellung (a) und der zurückgezogenen Stellung (b) zum Umklappen der Seitenwände; und in

Fig. 1 zeigt eine perspektivische Ansicht eines Transportbehälters 1, bei dem die Seitenwände 3 bis 6 derart auf der Bodenplatte 2 angeordnet sind, daß sie in Richtung der Pfeile auf die Bodenplatte 2 eingeklappt werden können. Um die Stellung der Seitenwände 3 bis 6 in einer aufrechten Position zu sichern, sind bei dem gezeigten Ausführungsbeispiel an den Seitenwänden 3 und 5 Verschlüsse 7 vorgesehen, die eine Verriegelung benachbarter Seitenwände 3 und 4 bzw. 3 und 6 bzw. 5 und 4 bzw. 5 und 6 ermöglichen. Auf die Darstellung der Scharnierelemente, die das Verschwenken der Seitenwände 3 bis 6 gegenüber der Bodenplatte 2 ermöglichen, ist aus Gründen der Einfachheit verzichtet worden, da hier sämtliche bekannten Lösungsmöglichkeiten vorgesehen werden können.

Fig. 3 zeigt eine teilweise Seitenansicht der Seitenwände 3 und 4 des Transportbehälters aus Fig. 1 in einer aufgerichteten Position, die durch den Verschlußmechanismus 7, 24 fest arretiert sind. Entsprechend der Darstellung der Fig. 9 umfaßt der Verschlußmechanismus 7, 24 einen Veschluß 7 mit einem Verschlußriegel 15 an der einen Seitenwand 3, wobei der Verschlußriegel 15 in eine Rastausnehmung 24 der benachbarten Seitenwand 4 eingreift. Der Verschlußriegel 15 ist dabei über ein elastisches Federelement 14, das in dem gezeigten Ausfiihrungsbeispiel S-förmig ausgebildet ist, in der Verschlußstellung voreingestellt. Entgegen der Federkraft des elastischen Federelements 14 kann der Verschlußriegel 15 aus der Verschlußstellung, also aus der Rastausnehmung 24 der benachbarten Seitenwand 4 entfernt werden, wenn das Verschiebeelement 16 des Verschlusses 7, an dem der Verschlußriegel 15 angeordnet ist, in der Verschlußaussparung 18 in der Seitenwand 3 verschoben wird. Dazu weist das Verschiebeelement 16 sowohl an der Innen- als auch an der Außenseite der Seitenwand 3 eine Eingriffsmulde 13 auf, in die der Benutzer mit einem Finger eingreifen kann.

Das Verschiebeelement 16, das verschiebbar in der Verschlußaussparung 18 der Seitenwand 3 aufgenommen ist, ist in der Seitenwand 3 über eine Halteplatte 19 gehalten, die wiederum über die Federstütze 17 mit dem elastischen Federelement 14 verbunden ist.

Wie besser in den Fig. 4 a) und b) zu sehen ist, die jedoch nur den Verschluß alleine ohne Seitenwand zeigen, wird die Halteplatte 19 über Rastelemente 20 in der Verschlußaussparung 18 der Seitenwand 3 befestigt. Alternativ wäre jedoch auch denkbar, daß die Halteplatte 19 integral mit der Seitenwand 3 ausgebildet ist, und das Verschiebeelement 16 über die Federstütze 17 zum Beispiel durch eine Steckverbindung direkt mit der Seitenwand 3 verbunden wird.

Die Fig. 4a) und b) stellen die Situation des Verschlusses in Verschlußstellung (Fig. 4a)) sowie in entriegelter Stellung (Fig. 4b)) dar. Bei der Verschlußstellung, die in Fig. 4a) dargestellt ist, wird durch die Federkraft des elastischen Federelements 14 das Verschiebeelement 16, das aus einem im wesentlichen quaderförmigen Rahmenkörper mit einer Abrundung an einer Seite besteht, so ausgerichtet, daß die Seite, in der der Verschlußriegel 15 angeordnet ist, im wesentlichen bündig mit der Vorderseite der Halteplatte 19 abschließt. In diesem Zustand ist das elastische Federelement 14 also in einem entlasteten oder nahezu entlasteten Zustand. Um die Verschlußstellung, bei der der Verschlußriegel 15 in die Rastausnehmung 24 der benachbarten Seitenwand eingreift, zu lösen, wird das Verschiebeelement 16 entgegen der Federkraft des elastischen Federelements 14 in Richtung des Pfeils, der in Fig. 4b) angegeben ist, verschoben. Auf diese Weise wird das elastische Federelement 14 gestaucht und befindet sich in gespanntem Zustand. Die Betätigung des Verschiebeelements 16 kann durch den Benutzer dadurch erfolgen, daß er in die Griffinulde 13 eingreift.

Befindet sich der Verschluß 7 nunmehr in der Seitenwand 3 bzw. in der Verschlußaussparung 18 der Seitenwand 3, wie sie in Fig. 11 dargestellt ist, so ragt der Verschlußriegel 15 durch die Riegelaussparung 22 in der Seitenwand 3. Durch die Betätigung des Verschiebelements 16, wie sie oben beschrieben worden ist, wird der Verschlußriegel 15 durch die Riegelaussparung 22 gezogen, so daß der Verschlußriegel 15 nicht mehr durch die Riegelaussparung 22 hervorsteht. Damit kann die Seitenwand 3 in einfacher Weise gegenüber der Seitenwand 4 bzw. der Seitenwand 6 bewegt werden.

Unter Bezugnahme auf Fig. 1 kann somit der Transportbehälter 1 bei gleichzeitiger Betätigung der Verschlüsse 7 zunächst an der Seitenwand 3 oder 5 und anschließend an der anderen Seitenwand 5 oder 3 so zusammengelegt werden, daß zuerst die Seitenwände 3 und 5 nach innen geklappt werden und anschließend die Seitenwände 4 und 6. Da die Verschlüsse 7 erfindungsgemäß sowohl auf der Innenseite als auch an der Außenseite zugänglich sind, muß der Bediener zum Zusammenklappen des Transportbehälters 1 weder seinen Standplatz wechseln noch den Transportbehälter 1 drehen. Dies vereinfacht die Bedienung erheblich.

Da der Verschlußriegel 15 keilförmig mit einer Anlagefläche 25 und einer Schrägfläche 26 ausgebildet ist, wird in der Verschlußstellung eine sichere Anlage des Verschlußriegels 15 an die Rastausnehmung 24 gewährleistet, während die Schrägfläche 26 ein ungehindertes Aufrichten der Seitenwände ermöglicht.

## Patentansprüche

1. Transportbehälter mit einer Bodenplatte (2) und mehreren klappbaren Seitenwänden (3, 4, 5, 6), die umlaufend an der Bodenplatte (2) angeordnet sind und auf diese einklappbar sind, wobei zur gegenseitigen Arretierung der klappbaren Seitenwände (2, 3, 4, 5) in der aufgerichteten Position ein Verschlussmechanismus (7, 24) an benachbarten Seitenwänden (3, 4; 3, 6; 5, 4; 5, 6) vorgesehen ist, bei dem ein Verschlussriegel (15) des Verschlussmechanismus (7, 24) an der einen Seitenwand (3, 5) in eine Rastausnehmung (24) der benachbarten Seitenwand (4, 6) eingreifen kann, wobei der Verschlussmechanismus (7, 24) ein im Wesentlichen in der Seitenwand (3, 5) aufgenommenes, entgegen der Federkraft eines elastischen Elements (14) verschiebbares Verschiebeelement (16) umfasst, **dadurch gekennzeichnet, dass** das elastische Element (14) in dem Verschiebeelement (16) enthalten ist.

2. Transportbehälter nach Anspruch 1, **dadurch gekennzeichnet, dass** das Verschiebeelement (16) eine beidseitige Griffmulde (13) oder eine durchgehende Grifföffnung aufweist, sodass das Verschiebeslement von der Außenseite als auch der Innenseite der Seitenwand (3, 5) betätigbar ist.

3. Transportbehälter nach Anspruch 1 oder 2, **dadurch gekennzeichnet, dass** ein Verschluss (7) in eine Aussparung (18) in der Seitenwand (3, 5) eingesetzt ist.

4. Transportbehälter nach einem der Ansprüche 1 bis 3, **dadurch gekennzeichnet, dass** der Verschlussriegel (15) durch die Federkraft des elastischen Elements (14) in der Verschlussstellung vorgespannt ist.

5. Transportbehälter nach einem der Ansprüche 1 bis 4, **dadurch gekennzeichnet, dass** das elastische Element (14) am Verschiebeelement (16) angeordnet ist, wobei das Verschiebeelement (16) über das elastische Element (14) mit der Seitenwand (3, 5) verbunden ist.

6. Transportbehälter nach einem der Ansprüche 1 bis 5, **dadurch gekennzeichnet, dass** der Verschluss (7) weiterhin eine Halteplatte (19) umfasst, die stationär in der Seitenwand (3, 5) angeordnet ist, wobei die Halteplatte (19) über das elastische Element (14) mit dem Verschiebeelement (16) verbunden ist.

7. Transportbehälter nach Anspruch 6, **dadurch gekennzeichnet, dass** die Halteplatte (19) sich nur über einen Teil des Verschiebeelementes (16) erstreckt, vorzugsweise über einen Bereich von 2/3 des Verschiebeelements (16).

8. Transportbehälter nach einem der Ansprüche 1 bis 7, **dadurch gekennzeichnet, dass** der Verschluss (7) im Wesentlichen bündig mit der Innenseite und/oder der Außenseite der Seitenwand (3, 5) abschließt.

9. Transportbehälter nach einem der Ansprüche 1 bis 8, **dadurch gekennzeichnet, dass** der Verschlussriegel (15) eine Anlagefläche (25) und eine Schrägfläche (26) aufweist, wobei die Anlagefläche (25) in der Verschlussstellung in die Rastausnehmung (24) zu liegen kommt, so dass ohne Betätigung des Verschiebeelements (16) eine Lösung der Seitenwände (3, 4, 5, 6) nicht möglich ist, während die Schrägfläche (26) ein Abgleiten des Verschlussriegels (15) an der benachbarten Seitenwand (3, 4, 5, 6) ermöglicht.

10. Transportbehälter nach einem der Ansprüche 3 bis 9, **dadurch gekennzeichnet, dass** der Verschluss (7) in der Aussparung (18) durch Rastelemente (20) gehalten wird.

11. Transportbehälter nach einem der Ansprüche 1 bis 10, **dadurch gekennzeichnet, dass** das elastische Element (14) durch eine im Wesentlichen S-förmige Feder gebildet wird.

12. Transportbehälter nach einem der Ansprüche 1 bis 11, **dadurch gekennzeichnet, dass** das Verschiebeelement (16) als im Wesentlichen rechteckförmiger Rahmenkörper mit einer vorzugsweise einseitigen Abrundung ausgeführt ist, der in seiner Breite mit der Breite der das Verschiebeelement (16) aufnehmenden Seitenwand (3, 5) korrespondiert.

13. Transportbehälter nach einem der Ansprüche 1 bis 12, **dadurch gekennzeichnet, dass** der Verschluss (7) einstückig aus Kunststoff gefertigt ist.

## Claims

1. A transport container, with a floorboard (2) and several collapsible side walls (3, 4, 5, 6) that are arranged circumferentially on the floorboard (2) and can be folded down onto it, wherein for mutual fixing of the collapsible side walls (3, 4, 5, 6) in the upright position, a closure mechanism (7, 24) is provided on adjacent side walls (3, 4; 3, 6; 5, 4; 5, 6) in which a locking latch (15) of the closure mechanism (7, 24) at the one side wall (3, 5) engages a catch recess (24) in the adjacent side wall (4, 6), wherein the closure mechanism (7, 24) comprises a displacement element (16) essentially received in the side wall (3, 5) and displaceable against the elastic force of an elastic spring element (14), **characterised in that** the elastic spring element (14) is comprised in the displacement element (16).

2. The transport container according to claim 1, **characterised in that** said displacement element (16) has an engagement cavity (13) on both sides or a through-hole engagement cavity, so that said displacement element (16) can be actuated from both the outside and the inside of said side wall (3, 5).

3. The transport container according to claim 1 or 2, **characterised in that** a closure (7) is set in a recess (18) of said side wall (3, 5).

4. The transport container according to any one of claims 1 to 3, **characterised in that** said locking latch (15) is biased in the locked position by the elastic force of said elastic spring element (14).

5. The transport container according to any one of claims 1 to 4, **characterised in that** said elastic spring element (14) is arranged at said displacement element (16), wherein said displacement element (16) is connected to the side wall (3, 5) via the elastic spring element (14).

6. The transport container according to any one of claims 1 to 5, **characterised in that** said closure (7) further comprises a retaining plate (19) fixed in said side wall (3, 5), wherein said retaining plate (19) is connected to said displacement element (16) via said elastic spring element (14).

7. The transport container according to claim 6, **characterised in that** said retaining plate (19) only extends over part of said displacement element (16), preferably over an area of two thirds of said displacement element (16).

8. The transport container according to any one of claims 1 to 7, **characterised in that** said closure (7) is essentially flush with the inside and/or the outside of the side wall (3, 5).

9. The transport container according to any one of claims 1 to 8, **characterised in that** said locking latch (15) has a bearing surface (25) and an inclined surface (26), wherein the bearing surface (25) rests securely against the catch recess (24) in the closure position, so that releasing of the side walls (3, 4, 5, 6) is not possible without actuating said displacement element (16), while the inclined surface (26) enables the locking latch (15) to slide on the adjacent side wall (3, 4, 5, 6).

10. The transport container according to any one of claims 3 to 9, **characterised in that** said closure (7) is secured in said recess (18) via catch elements (20).

11. The transport container according to any one of claims 1 to 10, **characterised in that** said elastic spring element (14) is formed by an essentially S-shaped spring.

12. The transport container according to any one of claims 1 to 11, **characterised in that** said displacement element (16) consists of an essentially rectangular frame body preferably rounded on one side, its width corresponding to the width of the side wall (3, 5) accommodating the displacement element (16).

13. The transport container according to any one of claims 1 to 12, **characterised in that** said closure (7) is integrally formed of plastic material.

## Revendications

1. Récipient de transport avec une plaque de fond (2) et plusieurs parois latérales rabattables (3, 4, 5, 6) qui sont disposées sur le pourtour de la plaque de fond (2) et peuvent être rabattues sur cette dernière, un mécanisme de fermeture (7, 24) étant prévu sur les parois latérales contiguës (3, 4 ; 3, 6 ; 5, 4 ; 5, 6) pour bloquer ensemble les parois latérales rabattables (2, 3, 4, 5) en position relevée, sur lequel un verrou (15) du mécanisme de fermeture (7, 24) sur l'une des parois latérales (3, 5) peut s'encliqueter dans un évidement (24) de la paroi latérale contiguë (4, 6), le mécanisme de fermeture (7, 24) comportant un élément mobile (16) logé essentiellement dans la paroi latérale (3, 5), pouvant être déplacé en direction de la force de ressort d'un élément élastique (14), **caractérisé en ce que** l'élément élastique (14) est contenu dans l'élément mobile(16).

2. Récipient de transport selon la revendication 1, **caractérisé en ce que** l'élément mobile (16) comporte une poignée encastrée (13) sur les deux faces ou une ouverture à préhension d'un seul tenant de sorte que l'élément mobile peut être actionné de la face externe ainsi que de la face interne de la paroi latérale (3, 5).

3. Récipient de transport selon la revendication 1 ou 2, **caractérisé en ce qu'**un dispositif de fermeture (7) est inséré dans un évidement (18) dans la paroi latérale (3, 5).

4. Récipient de transport selon l'une des revendications 1 à 3, **caractérisé en ce que** le verrou (15) est précontraint par la force de ressort de l'élément élastique (14) en position de fermeture.

5. Récipient de transport selon l'une des revendications 1 à 4, **caractérisé en ce que** l'élément élastique (14) est disposé sur l'élément mobile (16), l'élément mobile (16) étant relié via l'élément élastique (14) à la paroi latérale (3, 5).

6. Récipient de transport selon l'une des revendications 1 à 5, **caractérisé en ce que** le dispositif de fermeture (7) comprend en outre une plaque de retenue (19) qui est disposée fixement dans la paroi latérale (3, 5), la plaque de retenue (19) étant reliée à l'élément mobile (16) via l'élément élastique (14).

7. Récipient de transport selon la revendication 6, **caractérisé en ce que** la plaque de retenue (19) s'étend seulement sur une partie de l'élément mobile (16), de préférence sur une zone couvrant les 2/3 de l'élément mobile (16).

8. Récipient de transport selon l'une des revendications 1 à 7, **caractérisé en ce que** le dispositif de fermeture (7) est disposé de façon à être essentiellement serré à la face interne et/ou externe de la paroi latérale.

9. Récipient de transport selon l'une des revendications 1 à 8, **caractérisé en ce que** le verrou (15) présente une surface d'appui (25) et une surface biseautée (26), la surface d'appui (25) venant s'appuyer en position de fermeture dans l'évidement (24) de sorte que sans actionner l'élément mobile (16), il n'est pas possible d'écarter les parois latérales (3, 4, 5, 6) alors que la surface biseautée (26) permet de faire glisser le verrou (15) sur la paroi latérale contiguë (3, 4, 5, 6).

10. Récipient de transport selon l'une des revendications 3 à 9, **caractérisé en ce que** le dispositif de fermeture (7) est maintenu dans l'évidement (18) par des éléments d'encliquetage (20).

11. Récipient de transport selon l'une des revendications 1 à 10, **caractérisé en ce que** l'élément élastique (14) est constitué par un ressort essentiellement formé en S.

12. Récipient de transport selon l'une des revendications 1 à 11, **caractérisé en ce que** l'élément mobile (16) est réalisé comme un corps de cadre essentiellement de forme rectangulaire avec un arrondi de préférence sur un côté qui correspond dans sa largeur à la largeur de la paroi latérale (3, 5) recevant l'élément mobile (16).

13. Récipient de transport selon l'une des revendications 1 à 12, **caractérisé en ce que** le dispositif de fermeture (7) est fabriqué d'un seul tenant en plastique.
